# EUROPÄISCHE PATENTSCHRIFT

(11) **EP 1 041 325 B1**
(45) Veröffentlichungstag und Bekanntmachung des Hinweises auf die Patenterteilung: **12.05.2004**
(21) Anmeldenummer: 00105632.4
(22) Anmeldetag: 16.03.2000
(51) Int. Cl.: F16K 27/00, F15B 13/00, F15B 20/00

(54) **Ventileinheit**
Valve assembly
Assemblage de soupapes

(30) Priorität: 31.03.1999 DE 29905865 U
(43) Veröffentlichungstag der Anmeldung: 04.10.2000
(73) Patentinhaber: Festo AG & Co, 73734 Esslingen (DE)
(72) Erfinder: Stoll, Kurt, Dr., 73732 Esslingen (DE)
(74) Vertreter: Abel, Martin, Dipl.-Ing.

(56) Entgegenhaltungen:
- EP-A- 0 606 048
- EP-A- 0 688 957
- DE-A- 4 111 893
- DE-A- 4 312 698
- DE-A- 4 312 757
- DE-A- 19 711 227
- DE-U- 1 918 948
- FR-A- 2 327 434
- FR-A- 2 545 161
- US-A- 5 601 415
- US-A- 5 823 088

## Beschreibung

Die Erfindung betrifft eine Ventileinheit, mit mehreren batterieartig zusammengefassten Steuerventilen, die aus einem gemeinsamen, die Ventileinheit durchziehenden Speisekanal mit einem fluidischen Druckmedium gespeist werden, wobei die Ventileinheit mit einem den Mediumdruck in dem gemeinsamen Speisekanal erfassenden Drucksensor ausgestattet ist.

Eine aus der DE 197 11 227 A1 bekannte Ventileinheit enthält mehrere mit Steuerventilen ausgestattete plattenartige Ventilmodule, die zu einer batterieartigen Baueinheit zusammengefasst sind, wobei sämtliche Steuerventile mit einem gemeinsamen Speisekanal kommunizieren, über den das zu steuernde fluidische Druckmedium zugeführt wird. Durch eine elektronische Steuereinrichtung lassen sich die Steuerventile nach Bedarf ansteuern, um das Druckmedium in vorbestimmter Weise an angeschlossene Verbraucher, beispielsweise fluidbetätigte Antriebe, weiterzuleiten.

Treten im Betrieb der Antriebe Störungen oder Unregelmäßigkeiten auf, ist es relativ schwierig, die Ursache zu ermitteln. Die Suche nach der Fehlerquelle nimmt sehr viel Zeit in Anspruch und führt zu unerwünschten Stillstandszeiten der mit der Ventileinheit ausgestatteten Maschine, was deren Betriebskosten in die Höhe treibt.

Bei einer aus der DE 1918948 U bekannten Ventileinheit der eingangs genannten Art ist an den Speisekanal ein Druckmesser angeschlossen, an dem sich der eingestellte Druck ablesen lässt. Dadurch soll ein betriebssicheres und insbesondere exaktes Arbeiten möglich sein.

Es ist die Aufgabe der vorliegenden Erfindung, Maßnahmen zu schaffen, die einen variableren Betrieb der Ventileinheit ermöglichen.

Zur Lösung dieser Aufgabe sind die Merkmale des kennzeichnenden Teils des Patentanspruches 1 vorgesehen.

Der "an Bord" der Ventileinheit befindliche Drucksensor spricht auf den im gemeinsamen Speisekanal herrschenden Mediumdruck an und ermöglicht eine Überwachung des momentan anstehenden Mediumdruckes. Auf diese Weise lässt sich ein für eine eventuelle Betriebsstörung angeschlossener Verbraucher verantwortlicher zuführseitiger Druckabfall in der Ventileinheit rasch erkennen, so dass gezielte Gegenmaßnahmen ergriffen werden können. Da der Drucksensor unmittelbarer Bestandteil der Ventileinheit ist, kann der Montageaufwand für den Drucksensor auf ein Medium reduziert werden, und es ist beispielsweise möglich, eine Ventileinheit ab Werk mit einem derartigen Drucksensor auszustatten, was für den Betreiber der Ventileinheit deren Installation im Vergleich zu einer drucksensorlosen Bauform nicht oder nur unwesentlich aufwendiger macht. Das der Ventileinheit zugeordnete Absperrventil ist in Abhängigkeit von den Steuersignalen des Drucksensors betätigbar und wie der Drucksensor ein unmittelbarer Bestandteil der Ventileinheit. Der Betrieb der Ventileinheit kann auf diese Weise wesentlich variabler erfolgen, indem beispielsweise bei einer Betriebsstörung, die durch den Drucksensor erfasst wird, durch entsprechende Betätigung des Absperrventils die Druckmittelzufuhr zur Ventileinheit unterbunden und die Ventileinheit somit praktisch von den übrigen Bestandteilen einer Anlage abgeschaltet wird. Ferner kann in Verbindung mit dem Absperrventil eine gesteuerte Einspeisung des Druckmediums in den gemeinsamen Speisekanal bei der Inbetriebnahme der Ventileinheit vorgenommen werden, so dass sich der Mediumdruck allmählich und nicht schlagartig aufbaut und somit ein unkontrolliertes anfängliches Betriebsverhalten angeschlossener Verbraucher unterbindbar ist. Vor allem in diesem Zusammenhang ist es von Vorteil, wenn das Absperrventil als Stetigventil und dabei insbesondere als Proportionalventil ausgeführt ist, das eine variable Fluidsteuerung ermöglicht.

Vorteilhafte Weiterbildungen der Erfindung gehen aus den Unteransprüchen hervor.

Wenn es nicht erforderlich ist, die momentanen Druckwerte im Speisekanal zu erfassen und es insbesondere ausreicht, bei einem vorbestimmten Druckwert ein Signal zu erhalten, kommt als Drucksensor zweckmäßigerweise ein Druckschalter zum Einsatz, der ein Schaltsignal hervorruft, wenn der Mediumdruck im Speisekanal einen vorbestimmten Schaltdruckwert erreicht. So kann beispielsweise bei einem vorgegebenen Druckabfall ein Abschalten der der Ventileinheit zugeordneten Maschine hervorgerufen werden, um Beschädigungen einzelner Komponenten zu vermeiden. Dabei ist es von Vorteil, wenn sich der Schaltdruckwert des Druckschalters den Betriebsgegebenheiten entsprechend variabel vorgeben lässt.

Die Ventileinheit ist vorzugsweise mit einer Kommunikationszentrale ausgestattet, die zum einen mit den Steuerventilen in Verbindung steht und zum anderen über einen Bus mit einer externen Steuereinrichtung verbunden werden kann. Diese Kommunikationszentrale kann eine einfache Multipolsteckverbindung ohne elektronische Intelligenz sein. Vorteilhafter ist in der Regel jedoch der Einsatz einer eine Feldbusstation enthaltenden Kommnikationszentrale, was eine Kommunikation mit einem seriellen Feldbus gestattet, beispielsweise in sogenannter ASI-Technik (Actuator-Sensor-Interface). Dabei kann die Kommunikationszentrale auch über eine Ansteuerelektronik verfügen, die über ein eigenes Steuerprogramm für die Steuerventile der Ventileinheit verfügt, wobei eine über den Feldbus angeschlossene externe Steuereinrichtung im wesentlichen nur die Koordination mehrerer angeschlossener Ventileinheiten übernimmt. In all diesen Fällen ist es von Vorteil, wenn der Drucksensor an die Kommunikationszentrale angeschlossen ist, beispielsweise über integriert in der Ventileinheit verlaufende Signalleiter, so daß die Sensorsignale, je nach Bauform der Kommunikationszentrale, von dieser verarbeitet und/oder an eine externe Steuereinrichtung weitergeleitet werden können.

Gleichwohl besteht aber auch die Möglichkeit, den Drucksensor direkt mit einer externen Steuereinrichtung zu koppeln, insbesondere über einen separaten Feldbusanschluß.

Um eine besonders kompakte Bauweise der Ventileinheit zu erzielen, ist der Drucksensor zweckmäßigerweise in die Ventileinheit integriert. Insbesondere bei solchen Ventileinheiten, die über eine Mehrzahl fest miteinander verbundender plattenähnlicher Ventilmodule verfügen, kann auch der Drucksensor in einem plattenartigen Modul der Ventileinheit vorgesehen sein, mit dem sich die Ventileinheit nach Bedarf und Kundenwunsch, auch nachträglich, ausstatten läßt.

Nachfolgend wird die Erfindung anhand der beiliegenden Zeichnung näher erläutert. In dieser zeigen:
- Fig. 1: eine schematische Seitenansicht einer bevorzugten Bauform der erfindungsgemäßen Ventileinheit,
- Fig. 2: einen schematischen Querschnitt durch die Ventileinheit aus Fig. 1 gemäß Schnittlinie II-II und
- Fig. 3: einen schematischen Querschnitt durch die Ventileinheit aus Fig. 1 gemäß Schnittlinie III-III.

Die in der Zeichnung abgebildete und allgemein mit Bezugsziffer 1 bezeichnete Ventileinheit enthält eine Mehrzahl schichtartig aneinandergesetzter und vorzugsweise blockoder plattenförmiger Ventilmodule 2. Sie sind durch nicht näher gezeigte Befestigungsmittel, beispielsweise Zuganker, lösbar zu einer insgesamt vorzugsweise klotzähnlichen Baueinheit zusammengefaßt, die man auch als Ventilbatterie bezeichnen könnte.

Jedes Ventilmodul enthält ein nur schematisch angedeutetes Steuerventil 3, das mit einem oder mehreren, vorzugsweise elektrisch betätigten Ventilantrieben 4 ausgestattet ist. Durch entsprechende Betätigung der Ventilantriebe 4 läßt sich die Schaltstellung des jeweils zugeordneten Steuerventils 3 variabel vorgeben.

Einem der beiden äußeren Ventilmodule 2 ist beim Ausführungsbeispiel ein weiteres plattenartiges Modul 5 vorgeschaltet, das äußerlich den Ventilmodulen 2 entsprechen kann und zusammen mit diesen einen Modulblock 6 bildet.

Der Modulblock 6 ist in Längsrichtung, also in Aufreihrichtung der einzelnen Module, von einem Speisekanal 7 durchsetzt, der im Bereich des rückseitigen Ventilmoduls 2, 2' durch geeignete Verschlußmittel 8 fluiddicht verschlossen ist. Am vorderen Ende ist ihm eine Anschlußvorrichtung 12 zugeordnet, über die eine beispielsweise schlauchartig ausgeführte Fluidleitung 13 lösbar angeschlossen ist, die zu einer Druckquelle P führt. Aus letzterer wird in den Speisekanal 7 ein fluidisches Druckmedium eingespeist, bei dem es sich insbesondere um Druckluft handelt.

Der Speisekanal 7 ist allen Steuerventilen 3 gemeinsam zugeordnet, indem sämtliche Steuerventile 3 gemeinsam aus diesem Speisekanal 7 mit dem fluidischen Druckmedium gespeist werden. Der modulare Aufbau der Ventileinheit 1 hat zur Folge, daß der gemeinsame Speisekanal 7 in einzelne, unmittelbar aufeinanderfolgende Längenabschnitte unterteilt ist, die jeweils eines der Module 2, 5 des Modulblockes 6 durchsetzen. Im übergangsbereich dieser Längenabschnitte zwischen benachbarten Modulen 2, 5 sind nicht näher dargestellte Abdichtmittel vorgesehen, die einen Fluidaustritt im Bereich der Fügeebenen verhindern.

Jedes Ventilmodul 2 ist mit einem oder mehreren, beim Ausführungsbeispiel mit zwei Arbeitskanälen 14, 15 ausgestattet, die jeweils einenends mit dem Steuerventil 3 kommunizieren und andernends an der Außenfläche des betreffenden Ventilmoduls 2 ausmünden, wo sich zu Verbrauchern führende Fluidleitungen lösbar anschließen lassen. Letzteres kann auch unter Zwischenschaltung einer an den Modulblock 6 angesetzten einstückigen oder segmentierten Verteilerplatte erfolgen.

Schließlich wird der Modulblock 6 noch von mindestens einem und beim Ausführungsbeispiel von zwei Entlüftungskanälen 16 durchsetzt, die parallel zum Speisekanal 7 verlaufen und vergleichbar diesem allen Steuerventilen 3 gemeinsam zugeordnet sind, indem sie im jeweiligen Ventilmodul 2 mit dem Steuerventil 3 kommunizieren. Sie können vergleichbar der Fluidleitung 13 mit einer die Abluft gefaßt abtransportierenden Fluidleitung verbunden werden, wobei man sie aber in der Regel mit einem im Bereich des vorderen oder des hinteren Moduls 5, 2' angesetzten Schalldämpfer ausstatten wird (nicht dargestellt).

Jedes Steuerventil 3 enthält einen nur schematisch in Fig. 3 angedeuteten beweglichen Ventilschieber 17, dessen aktuelle Position die Schaltstellung des betreffenden Steuerventils 3 vorgibt und dessen Bewegung bzw. Positionierung durch die elektrisch betätigten und beispielsweise von Magnet- oder Piezoantrieben gebildeten Ventilantriebe 4 vorgegeben werden kann. Somit ist beispielsweise eine 4/3-Ventilfunktion realisierbar, wobei das betreffende Steuerventil 3 über den Speisekanal 7 zugeführtes Druckmedium wahlweise in einen der beiden Arbeitskanäle 14, 15 leitet, während gleichzeitig der jeweils andere Arbeitskanal mit einem Entlüftungskanal 16 verbunden ist und wobei noch eine Mittelstellung realisierbar ist, bei der beide Arbeitskanäle 14, 15 gleichzeitig mit Druck beaufschlagt oder entlüftet sind. Es versteht sich, daß durch Abwandlung eines oder mehrerer Steuerventile 3 auch andere Ventilfunktionen realisiert werden können.

Die Ventileinheit 1 ist des weiteren mit einem den Mediumdruck in dem gemeinsamen Speisekanal 7 erfassenden Drucksensor 18 ausgestattet. Er ist beim Ausführungsbeispiel in die Ventileinheit integriert und sitzt zweckmäßigerweise in dem plattenartigen Modul 5, das die Vorderseite des Modulblockes 6 repräsentiert und über das die Einspeisung des Druckmediums in den gemeinsamen Speisekanal 7 stattfindet.

Der Drucksensor 18 ist in der Lage, in Abhängigkeit von dem im gemeinsamen Speisekanal 7 herrschenden Mediumdruck elektrische Sensorsignale auszugeben, die beim Ausführungsbeispiel über eine in die Ventileinheit 1 und dabei vorzugsweise in den Modulblock 5 integrierte Sensorsignal-Leiteranordnung 22 einer Kommunikationszentrale 23 der Ventileinheit 1 zugeführt werden. Diese ist über einen Feldbus 24 an eine externe elektronische Steuereinrichtung 25 anschließbar, wobei über diesen Feldbus 24 auch noch weitere Ventileinheiten oder sonstige für die Steuerungsaufgabe relevante Einrichtungen verknüpft sein können.

Der Feldbus 24 des Ausführungsbeispiels ist so ausgelegt, daß die Datenübertragung in serieller Weise erfolgt, wobei zweckmäßigerweise ein Zwei-Draht-Bus zur Anwendung gelangt und wobei die Kommunikationszentrale 23 mit einer Feldbusstation 26 ausgestattet ist, die die von der externen Steuereinrichtung 25 kommenden seriellen Signale in parallele Signale umwandelt, die über eine Betätigungssignal-Leiteranordnung 27 der Ventileinheit 1 zuordnungsrichtig an die Ventilantriebe 4 der einzelnen Steuerventile 3 weitergegeben werden. In entsprechend umgekehrter Weise kann die Steuereinrichtung 25 mit Sensorsignalen versorgt werden, und zwar insbesondere auch mit Sensorsignalen des Drucksensors 18.

Die Kommunikationszentrale 23 kann auch über eine mit einem vorzugsweise variabel programmierbaren Steuerprogramm versehene Ansteuerelektronik für die Steuerventile 3 verfügen. In diesem Falle könnte die Aufgabe der externen Steuereinrichtung 25 auf eine Koordination mehrerer Teilnehmer des Feldbusses beschränkt werden, während der interne Betriebsablauf einer jeweiligen Ventileinheit 1 durch die Ansteuerelektronik vorgegeben wird.

Es ist nicht notwendigerweise erforderlich, daß der Drucksensor 18 über die gleiche Anschlußeinrichtung 28 mit dem Feldbus 24 kommuniziert wie die Betätigungssignal-Leiteranordnung 27. Die Kommunikationszentrale 23 könnte für die Sensorsignal-Leiteranordnung 22 eine eigene Anschlußeinrichtung aufweisen, darüber hinaus könnte diese Anschlußeinrichtung auch extern von der Kommunikationszentrale 23 an der Ventileinheit 1 vorgesehen werden. Auch eine unmittelbare direkte Verbindung des Drucksensors 18 mit der externen Steuereinrichtung 25 wäre möglich.

Bei einer weiteren, nicht näher dargestellten Ausführungsvariante besteht die Kommunikationszentrale 23 im wesentlichen aus einer Multipolsteckverbindungseinheit, die keine eigene Elektronik aufweist und die eine 1:1-Verbindung zwischen den zu den einzelnen Steuerventilen 3 führenden Leitern der Betätigungssignal-Leiteranordnung 27 und einer entsprechenden Anzahl von zu einer externen Steuereinrichtung 25 führenden Busleitern vorsieht. Die Sensorsignale des Drucksensors 18 können hier mit einer eigenen Leiteranordnung über die Kommunikationszentrale hinweggeführt werden.

Bei entsprechender Ausgestaltung des Drucksensors 18 ist eine kontinuierliche Überwachung des im gemeinsamen Speisekanal 7 herrschenden Mediumdruckes möglich. Meist wird es jedoch ausreichen , nur bei einem ganz bestimmten Druckwert des eingespeisten Druckmediums ein Sensorsignal auszugeben, beispielsweise wenn der Mediumdruck unter einen vorbestimmten Wert abfällt. Aus diesem Grunde ist der Drucksensor 18 des Ausführungsbeispiels als Druckschalter 32 ausgeführt, der ein elektrisches Schaltsignal hervorruft, wenn der Mediumdruck in dem zentralen Speisekanal 7 einen vorbestimmten Schaltdruckwert erreicht. Damit hier eine Anpassung an die betrieblichen Gegebenheiten möglich ist, ist der Druckschalter 32 zweckmäßigerweise so ausgebildet, daß sich der Schaltdruckwert variabel einstellen läßt, man also variabel vorgeben kann, bei welchem Druckwert das Schaltsignal erzeugt wird, das als Sensorsignal an die Kommunikationszentrale 23 bzw. an die externe Steuereinrichtung 25 weitergeleitet wird.

Es besteht somit die Möglichkeit, den Druck im Speisekanal 7 zu überwachen und bei Abweichungen von einem Sollwert bzw. Sollwertbereich bestimmte Maßnahmen zu treffen, beispielsweise ein Alarmsignal auszulösen oder die Ventileinheit 1 und/oder die mit ihr ausgestattete Maschine stillzulegen.

Besonders komfortabel ist die Anordnung dann, wenn die Ventileinheit 1 mit einem zweckmäßigerweise in sie integrierten Absperrventil 33 ausgestattet ist, welches dem gemeinsamen Speisekanal 7 zugeordnet ist und das in Abhängigkeit von den Sensorsignalen des Drucksensors 18 bzw. des Druckschalters 32 betätigt werden kann. Dieses Absperrventil 33 sitzt beim Ausführungsbeispiel im Einspeisungsbereich 34 des Speisekanals 7, also im Bereich des vorderen Endes des Speisekanals 7, von wo aus das von der Druckquelle P kommende Druckmedium in den Speisekanal 7 zugeführt wird.

Das Absperrventil 33 beherrscht den Speisekanal 7 derart, daß es in dem Einspeisungsbereich 34 den Fluiddurchgang wahlweise freigeben oder unterbinden kann. Mit anderen Worten ist es also in Abhängigkeit von der Schaltstellung des Absperrventils 33 möglich, die Verbindung zwischen dem gemeinsamen Speisekanal 7 und der Fluidleitung 13 zu unterbrechen oder freizugeben. In Verbindung mit dem Druckschalter 32 gestattet dies beispielsweise ein Absperren des Speisekanals 7 von der Druckmittelzufuhr, wenn der Mediumdruck im Speisekanal 7 unter eine bestimmte Schwelle fällt. Dies ermöglicht ein Abtrennen der Ventileinheit 1 von der Fluidversorgung im Falle einer Störung, ohne daß andere, an der gleichen Druckquelle P anliegende Ventileinheiten oder sonstige Einrichtungen in ihrer Betriebsweise beeinträchtigt werden.

Ferner besteht die Möglichkeit, den Druckaufbau im Speisekanal 7 bei der Inbetriebnahme der Ventileinheit 1 gesteuert vorzunehmen, so daß sich ein langsamer Druckaufbau einstellt, der unerwünschte Betätigungen der an die Steuerventile 3 angeschlossenen Verbraucher verhindert. In diesem Fall ist es von Vorteil, wenn das Absperrventil 33 in Stetigventiltechnik und dabei insbesondere in Proportionalventiltechnik ausgeführt ist, so daß sich der Strömungsquerschnitt stufenlos variabel vorgeben läßt.

Das Absperrventil 33 ist mit einem Ventilantrieb 35 ausgestattet, der seine Betätigungssignale zweckmäßigerweise über die Kommunikationszentrale 23 erhält, mit der er über eine weitere Betätigungssignal-Leiteranordnung 36 in Verbindung steht.

Der Drucksensor 18 kann druckseitig an beliebiger Stelle mit dem Speisekanal 7 kommunizieren. Ist er Bestandteil eines plattenartigen Moduls 5, kann selbiges im Prinzip an beliebiger Stelle zwischen benachbarte Ventilmodule 2 eingefügt werden. Ist die Ventileinheit 1 jedoch mit einem Absperrventil 33 ausgestattet, das im Einspeisungsbereich 34 positioniert werden sollte, bietet es sich an, sowohl das Absperrventil 33 als auch den Drucksensor 18 wie beim Ausführungsbeispiel in einem gemeinsamen plattenartigen Modul 5 unterzubringen. Auf diese Weise wird die Anzahl der erforderlichen Module reduziert.

Sowohl der Drucksensor 18 als auch das Absperrventil 33 könnten alternativ auch in einem der Ventilmodule 2 untergebracht werden.

Beim Ausführungsbeispiel bilden die Ventilmodule 2 jeweils in Baueinheit sowohl zumindest einen Teil des Ventilgehäuses der Steuerventile 3 als auch das den zugeordneten Längenabschnitt des Speisekanals 7 und der eventuell vorhandenen Entlüftungskanäle 16 enthaltende Strömungsgehäuse. Es wäre aber gleichfalls möglich, die einzelnen Ventilmodule 2 so zu unterteilen, daß es sich beim Strömungsgehäuse und beim Ventilgehäuse um getrennte, lösbar fest miteinander verbundene Bauteile handelt. Auch könnte ein allen Steuerventilen 3 gemeinsam zugeordnetes, längenmäßig ununterteiltes Strömungsgehäuse vorhanden sein, in dem sich der Speisekanal 7 und die Entlüftungskanäle 16 erstrecken und das mit den einzelnen Steuerventilen bestückt ist.

## Patentansprüche

1. Ventileinheit, mit mehreren batterieartig zusammengefassten Steuerventilen (3), die aus einem gemeinsamen, die Ventileinheit (1) durchziehenden Speisekanal (7) mit einem fluidischen Druckmedium gespeist werden, wobei die Ventileinheit (1) mit einem den Mediumdruck in dem gemeinsamen Speisekanal (7) erfassenden Drucksensor (18) ausgestattet ist, **dadurch gekennzeichnet, dass** dem gemeinsamen Speisekanal (7) ein in Abhängigkeit von den sensorsignalen des Drucksensors (18) betätigbares Absperrventil (33) zugeordnet ist, das Bestandteil der Ventileinheit (1) und in Stetigventiltechnik ausgeführt ist.

2. Ventileinheit nach Anspruch 1, **dadurch gekennzeichnet, dass** der Drucksensor (18) als Druckschalter (32) ausgeführt ist, der ein Schaltsignal hervorruft, wenn der Mediumdruck im gemeinsamen Speisekanal (7) einen vorbestimmten Schaltdruckwert erreicht.

3. Ventileinheit nach Anspruch 2, **dadurch gekennzeichnet, dass** der Schaltdruckwert des Druckschalters (23) variabel einstellbar ist.

4. Ventileinheit nach einem der Ansprüche 1 bis 3, **dadurch gekennzeichnet, dass** das Absperrventil (33) in die Ventileinheit (1) integriert ist.

5. Ventileinheit nach einem der Ansprüche 1 bis 4, **dadurch gekennzeichnet, dass** das Absperrventil (33) in Proportionalventiltechnik ausgeführt ist.

6. Ventileinheit nach einem der Ansprüche 1 bis 5, **dadurch gekennzeichnet, dass** sie mit einer Kommunikationszentrale (23) ausgestattet ist, die zum einen mit den Steuerventilen (3) in Verbindung steht und zum anderen über einen Bus (24) mit einer externen Steuereinrichtung (25) verbindbar ist.

7. Ventileinheit nach Anspruch 6, **dadurch gekennzeichnet, dass** die Kommunikationszentrale (23) aus einer Multipolsteckverbindungseinheit besteht.

8. Ventileinheit nach Anspruch 6, **dadurch gekennzeichnet, dass** die Kommunikationszentrale (23) eine die Kommunikation mit einem seriellen Feldbus (24) ermöglichende Feldbusstation (26) enthält.

9. Ventileinheit nach einem der Ansprüche 6 bis 8, **dadurch gekennzeichnet, dass** die Kommunikationszentrale (23) eine mit einem Steuerprogramm versehene Ansteuerelektronik für die Steuerventile (3) enthält.

10. Ventileinheit nach einem der Ansprüche 6 bis 9, **dadurch gekennzeichnet, dass** der Drucksensor (18) an die Kommunikationszentrale (23) angeschlossen ist, vorzugsweise über eine in die Ventileinheit (1) integrierte Sensorsignal-Leiteranordnung (22).

11. Ventileinheit nach einem der Ansprüche 1 bis 10, **dadurch gekennzeichnet, dass** der Drucksensor (18) mit einer externen Steuereinrichtung (25) verbindbar ist.

12. Ventileinheit nach einem der Ansprüche 1 bis 11, **dadurch gekennzeichnet, dass** der Drucksensor (18) in die Ventileinheit (1) integriert ist.

13. Ventileinheit nach Anspruch 12, **dadurch gekennzeichnet, dass** der Drucksensor (18) in ein plattenartiges Modul (5) der Ventileinrichtung (1) integriert ist.

14. Ventileinheit nach Anspruch 13, **dadurch gekennzeichnet, dass** der Drucksensor (18) und das Absperrventil (33) in einem gemeinsamen plattenartigen Modul (5) der Ventileinheit (1) vorgesehen sind.

15. Ventileinheit nach einem der Ansprüche 1 bis 14, **dadurch gekennzeichnet, dass** die Ventileinheit (1) eine Mehrzahl fest miteinander verbundener Ventilmodule (2) aufweist, die,jeweils ein Steuerventil (3) enthalten und von einem Längenabschnitt des gemeinsamen Speisekanals (7) durchsetzt werden.

## Claims

1. Valve unit, with several control valves (3) assembled together in battery fashion and fed with a fluidic pressure medium from a common feed passage (7) which passes through the valve unit (1), wherein the valve unit (1) is equipped with a pressure sensor (18) which senses the pressure of the medium in the common feed passage (7), **characterised in that** the common feed passage (7) is assigned a shutoff valve (33) actuable depending on the sensor signals from the pressure sensor (18), and which is part of the valve unit (1) and is constructed using infinite-position valve technology.

2. Valve unit according to claim 1, **characterised in that** the pressure sensor (18) is in the form of a pressure switch (32) which generates a switching signal when the pressure of the medium in the common feed passage (7) has reached a predetermined switching pressure value.

3. Valve unit according to claim 2, **characterised in that** the switching pressure value of the pressure switch (23) is variably adjustable.

4. Valve unit according to any of claims 1 to 3, **characterised in that** the shutoff valve (33) is integrated with the valve unit (1).

5. Valve unit according to any of claims 1 to 4, **characterised in that** the shutoff valve (33) is constructed using proportional valve technology.

6. Valve unit according to any of claims 1 to 5, **characterised in that** it is equipped with a central communications unit (23) connected on the one hand with the control valves (3), and on the other hand connectable via a bus (24) to an external control unit (25).

7. Valve unit according to claim 6, **characterised in that** the central communications unit (23) is comprised of a multipole plug connector unit.

8. Valve unit according to claim 6, **characterised in that** the central communications unit (23) contains a field bus station (26) permitting communication with a serial field bus (24).

9. Valve unit according to any of claims 6 to 8, **characterised in that** central communications unit (23) contains control electronics, provided with a control program, for the control valves (3).

10. Valve unit according to any of claims 6 to 9, **characterised in that** the pressure sensor (18) is connected to the central communications unit (23), preferably via a sensor signal conductor assembly (22) integrated with the valve unit (1).

11. Valve unit according to any of claims 1 to 10, **characterised in that** the pressure sensor (18) may be connected to an external control unit (25).

12. Valve unit according to any of claims 1 to 11, **characterised in that** the pressure sensor (18) is integrated in the valve unit (1).

13. Valve unit according to claim base 12, **characterised in that** the pressure sensor (18) is integrated in a plate-like module (5) of the valve unit (1).

14. Valve unit according to claim 13, **characterised in that** the pressure sensor (18) and the shutoff valve (33) are provided in a common plate-like module (5) of the valve unit (1).

15. Valve unit according to any of claims 1 to 14, **characterised in that** the valve unit (1) has a multiplicity of valve modules (2) firmly joined together, each containing a control valve (3) and with a length section of the common feed passage (7) passing through them.

## Revendications

1. Unité de soupape, comportant plusieurs soupapes de commande (3) regroupées en forme de batterie, qui sont alimentées à partir d'un canal d'injection (7) commun et traversant l'unité de soupape (1) avec un agent de pression fluide, l'unité de soupape (1) étant équipée d'un capteur de pression (18) enregistrant la pression de l'agent dans le canal d'injection (7) commun, **caractérisée en ce qu'**au canal d'injection (7) commun est attribuée une soupape d'arrêt (33) pouvant être actionnée en fonction des signaux de capteur du capteur de pression (18), soupape qui fait partie intégrante de l'unité de soupape (1) et est réalisée dans la technique de soupape continue.

2. Unité de soupape selon la revendication 1, **caractérisée en ce que** le capteur de pression (18) est réalisé sous la forme d'un interrupteur à pression (32) qui entraîne un signal de commutation lorsque la pression d'agent dans le canal d'injection (7) commun atteint une valeur prédéfinie de pression de commutation.

3. Unité de soupape selon la revendication 2, **caractérisée en ce que** la valeur de pression de commutation de l'interrupteur à pression (23) peut être réglée de façon variable.

4. Unité de soupape selon l'une quelconque des revendications 1 à 3, **caractérisée en ce que** la soupape d'arrêt (33) est intégrée dans l'unité de soupape (1).

5. Unité de soupape selon l'une quelconque des revendications 1 à 4, **caractérisée en ce que** la soupape d'arrêt (33) est réalisée dans la technique de soupape proportionnelle.

6. Unité de soupape selon l'une quelconque des revendications 1 à 5, **caractérisée en ce qu'**elle est équipée d'une centrale de communication (23) qui est en liaison avec les soupapes de commande (3) d'une part et peut être reliée par un bus (24) à un appareil de commande (25) externe d'autre part.

7. Unité de soupape selon la revendication 6, **caractérisée en ce que** la centrale de communication (23) comprend une unité de liaison à emboîtement multipolaire.

8. Unité de soupape selon la revendication 6, **caractérisée en ce que** la centrale de communication (23) contient une station de bus de champ (26) permettant la communication avec un bus de champ (24) série.

9. Unité de soupape selon l'une quelconque des revendications 6 à 9, **caractérisée en ce que** la centrale de communication (23) contient une électronique d'amorçage pourvue d'un programme de commande pour les soupapes de commande (3).

10. Unité de soupape selon l'une quelconque des revendications 6 à 9, **caractérisée en ce que** le capteur de pression (18) est raccordé à la centrale de communication (23), de préférence au moyen d'un dispositif conducteur de signal de capteur intégré dans l'unité de soupape (1).

11. Unité de soupape selon l'une quelconque des revendications 1 à 10, **caractérisée en ce que** le capteur de pression (18) peut être relié à un appareil de commande (25) externe.

12. Unité de soupape selon l'une quelconque des revendications 1 à 11, **caractérisée en ce que** le capteur de pression (18) est intégré dans l'unité de soupape (1).

13. Unité de soupape selon la revendication 12, **caractérisée en ce que** le capteur de pression (18) est intégré dans un module (7) en forme de plaque de l'appareil de soupape (1).

14. Unité de soupape selon la revendication 13, **caractérisée en ce que** le capteur de pression (18) et la soupape d'arrêt (33) sont prévus dans un module (5) commun et en forme de plaque de l'unité de soupape (1).

15. Unité de soupape selon l'une quelconque des revendications 1 à 14, **caractérisée en ce que** l'unité de soupape (1) présente une pluralité de modules de soupape (2) reliés entre eux de façon fixe, qui contiennent chacun une soupape de commande (3) et sont traversés par une partie de longueur du canal d'injection (7) commun.
